# EUROPÄISCHE PATENTSCHRIFT

(11) **EP 0 912 271 B1**
(45) Veröffentlichungstag und Bekanntmachung des Hinweises auf die Patenterteilung: **23.08.2000**
(21) Anmeldenummer: 97924881.2
(22) Anmeldetag: 07.05.1997
(51) Int. Cl.: B22D 11/04

(54) **FLÜSSIGKEITSGEKÜHLTE KOKILLE**
LIQUID-COOLED MOULD
COQUILLE A REFROIDISSEMENT PAR UN LIQUIDE

(30) Priorität: 13.05.1996 DE 19619073; 21.04.1997 DE 19716450
(43) Veröffentlichungstag der Anmeldung: 06.05.1999
(73) Patentinhaber: KM Europa Metal AG, 49074 Osnabrück (DE)
(72) Erfinder: STAGGE, Wolfgang, D-49191 Belm (DE); HUGENSCHÜTT, Gerhard, D-49191 Belm (DE); KEISER, Franz, D-49179 Ostercappeln (DE)
(74) Vertreter: Bockermann, Rolf, Dipl.-Ing.
(86) Internationale Anmeldenummer: DE9700961
(87) Internationale Veröffentlichungsnummer: WO9743063

(56) Entgegenhaltungen:
- US-A- 3 709 286
- PATENT ABSTRACTS OF JAPAN vol. 016, no. 062 (M-1211), 17.Februar 1992 & JP 03 258440 A (MITSUBISHI MATERIALS CORP;OTHERS: 02), 18.November 1991,

## Beschreibung

Eine flüssigkeitsgekühlte Kokille der in Rede stehenden Art wird zum Stranggießen von dünnen Stahlbrammen verwendet, deren Querschnittslänge ein Mehrfaches der Querschnittsbreite beträgt. Zumindest jede Breitseitenwand setzt sich aus einer den Formhohlraum begrenzenden Kupferplatte und einer stählernen Stützplatte zusammen. Die Kupferplatte ist mittels quer abstehender Metallbolzen an der Stützplatte befestigt. Dazu durchsetzen die Metallbolzen Bohrungen in der Stützplatte. Endseitig der Bohrungen sind erweiterte Bereiche vorgesehen, in denen Muttern auf die Gewindeenden der Metallbolzen geschraubt werden können. Mit deren Hilfe wird die Kupferplatte fest an die Stützplatte herangezogen.

Im Umfang der US-PS 3,709,286 ist es bekannt, die Metallbolzen aus Edelstahl zu bilden. Metallbolzen aus Edelstahl führen jedoch zu schlechten Schweißverbindungen mit der Kupferplatte, da sich an den Schweißstellen grobkörnige Gefüge ausbilden. Diese sind wenig elastisch und daher sehr empfindlich gegen Biegebeanspruchungen.

Durch die Patent Abstracts of Japan JP-A-3258440 ist es bekannt, in rückseitige Bohrungen der den Kokillenraum begrenzenden Kupferplatte Schraubhülsen einzudrehen und in diese Schraubhülsen längere Stangen einzusetzen, welche eine Kühlbox quer durchsetzen und die Kupferplatte an die aus rostfreien Stahl gebildete Stützplatte heranziehen. Dazu sind auch noch Bohrungen in der Stützplatte vorgesehen. Daneben sind an die Rückseite der Kupferplatte kurze Befestigungsbolzen durch Bolzenschweißen festgelegt. Diese kurzen Befestigungsbolzen sind mit Aufnahmehülsen versehen, in die kürzere, die Kühlbox durchsetzende Stangen eingedreht werden.

Der Erfindung liegt ausgehend vom Stand der Technik die Aufgabe zugrunde, eine flüssigkeitsgekühlte Kokille für hohe Gießgeschwindigkeiten, insbesondere für den endabmessungsnahen Stahlstrangguß, zu schaffen, bei welcher die Festigkeitsprobleme im Bereich der Verbindungen der Metallbolzen mit den Kupferplatten deutlich reduziert sind.

Die Lösung dieser Aufgabe besteht nach der Erfindung in den Merkmalen des Anspruchs 1.

Kernpunkt der Erfindung bildet die Maßnahme, die Metallbolzen gezielt aus einer CuNiFe-Legierung zu bilden. Aufgrund derartiger, insbesondere hartgezogener, Metallbolzen werden jetzt erhebliche Festigkeitssteigerungen mit nur geringer Festigkeitsstreuung in den Schweißverbindungen mit der Kupferplatte erzielt. Diese kann aus Reinkupfer, beispielsweise SF-Cu, oder aus einer hochtemperaturbeständigen Kupferlegierung, z. B. einer aushärtbaren Kupferlegierung mit Zusätzen von Chrom und/oder Zirkonium bestehen. Die bislang unsichere Handhabung und die vielen Einflußfaktoren während der Schweißung, die eine 100 %-Prüfung mit sich bringen, entfallen.

Entsprechend einer besonders vorteilhaften Ausführungsform ist nach Anspruch 2 den Metallbolzen aus einer CuNiFe-Legierung Mn hinzulegiert, daß sich eine Zusammensetzung von CuNi30Mn1Fe ergibt.

Entsprechend einer besonders vorteilhaften Ausführungsform bestehen gemäß Anspruch 2 die Metallbolzen aus einem CuNi30Mn1Fe-Material.

Zur Befestigung der Metallbolzen an den Kupferplatten wird zweckmäßig das an sich bekannte Bolzenschweißverfahren eingesetzt (Anspruch 3).

Um die Festigkeit und Zähigkeit der Schweißverbindung zu verbessern, sind nach Anspruch 4 die Metallbolzen unter Verwendung eines Schweißzusatzwerkstoffs auf die Kupferplatten geschweißt.

Insbesondere gelangt hierbei Nickel als Schweißzusatzwerkstoff zur Anwendung (Anspruch 5). Der Schweißzusatzwerkstoff kann als Folie zwischen die Metallbolzen und die Kupferplatten eingebracht werden. Ebenso ist es möglich, die Kupferplatten an den Verbindungsstellen mit dem Schweißzusatzwerkstoff zu versehen oder auch die Stirnseiten der Metallbolzen zu beschichten. Ferner ist es möglich, Nickelringe umfangsseitig der Metallbolzen als Schweißzusatzwerkstoff einzusetzen.

In weiterer Ausgestaltung des erfindungsgemäßen Grundgedankens weisen entsprechend den Merkmalen des Anspruchs 6 die Kupferplatten der Breitseitenwände parallel zur Gießrichtung verlaufende, durch die Stützplatten abgedeckte nutenartige Kühlmittelkanäle auf. Mit Hilfe derartiger Kühlmittelkanäle kann ein erhöhter Wärmetransfer von der Gießseite zum Kühlwasser gewährleistet werden, so daß hohe Gießgeschwindigkeiten gefahren werden können. Rißbildungen in den Kupferplatten und Beschädigungen von gegebenenfalls vorhandenen Oberflächenbeschichtungen entfallen. Kühlmittelkanäle in den Kupferplatten gelangen insbesondere dann zum Einsatz, wenn die Dicke der Kupferplatten ausreicht, um querschnittsmäßig ausreichend große Kühlmittelkanäle einbringen zu können.

Um auch im Bereich der Metallbolzen die Wärme intensiv ableiten zu können, ist entsprechend Anspruch 7 vorgesehen, daß die Kupferplatten neben den Kühlmittelkanälen parallel zur Gießrichtung verlaufende und in den vertikalen Querschnittsebenen der Metallbolzen sich erstreckende Kühlbohrungen aufweisen. Solche Kühlbohrungen können durch mechanisches Tiefbohren erzeugt werden. Durch diese Kühlbohrungen transferiertes Kühlmittel vermeidet im Stranggießbetrieb einen lokalen Temperaturanstieg der Kupferplatten in der Nähe der Verbindungsbereiche der Metallbolzen mit der Kupferplatte.

Die Anordnung der Kühlbohrungen erfolgt gemäß Anspruch 8 bevorzugt im Badspiegelbereich.

Im Falle des Einsatzes dünner Kupferplatten, die einen sehr guten Wärmedurchgang gewährleisten, sieht die Erfindung nach Anspruch 9 vor, daß die Stützplatten parallel zur Gießrichtung verlaufende, durch die Kupferplatten abgedeckte nutenartige Kühlmittelkanäle aufweisen. In den Kupferplatten sind dann keine Kühlmittelkanäle vorhanden. Gegebenenfalls kann auch eine Kombination von Kühlmittelkanälen in den Kupferplatten und in den Stützplatten zur Anwendung gelangen.

Zur weiteren Erhöhung der Gießgeschwindigkeit ist nach Anspruch 10 der Querschnitt des Formhohlraum am eingießseitigen Ende größer als am strangaustrittsseitigen Ende bemessen.

In diesem Zusammenhang ist es dann ferner von Vorteil, wenn nach Anspruch 11 der Formhohlraum eine mehrfache Konizität aufweist.

Schließlich kann nach Anspruch 12 am eingießseitigen Ende des Formhohlraums eine Ausbauchung vorgesehen sein, die sich in Gießrichtung verkleinert. Diese Ausbauchung dient insbesondere der Aufnahme eines Tauchrohrs.

Die Erfindung ist nachfolgend anhand von in den Zeichnungen dargestellten Ausführungsbeispielen näher erläutert. Es zeigen:
- Figur 1: im Schema im vertikalen Längsschnitt eine flüssigkeitsgekühlte Kokille;
- Figur 2: in vergrößerter Darstellung eine Teilansicht auf die Rückseite einer Kupferplatte der Kokille der Figur 1 gemäß dem Pfeil II der Figur 3;
- Figur 3: in vergrößertem Maßstab einen Teil-Horizontalschnitt durch eine Breitseitenwand der Kokille der Figur 1 und
- Figur 4: ebenfalls in vergrößertem Maßstab einen Teil-Horizontalschnitt durch eine Breitseitenwand gemäß einer weiteren Ausführungsform.

Mit 1 ist in der Figur 1 eine nur schematisch veranschaulichte flüssigkeitsgekühlte Kokille zum Stranggießen von nicht näher dargestellten dünnen Stahlbrammen bezeichnet, deren Querschnittslänge ein Mehrfaches der Querschnittsbreite beträgt. Die Kokille 1 weist zwei einander gegenüberliegende mehrlagige Breitseitenwände 2 und zwei ebenfalls einander gegenüberliegende Schmalseitenwände 3 auf, welche einem Formhohlraum 4 bilden.

Die Breitseitenwände 2 sind am eingießseitigen Ende 5 des Formhohlraums 4 mit Ausbauchungen 6 versehen, die entlang einer Teilhöhe der Kokille 1 nach unten stetig zurückgeformt werden. Am strangaustrittsseitigen Ende 7 ist der Querschnitt des Formhohlraums 4 rechteckig und auf den gewünschten Dünnbrammenquerschnitt ausgerichtet. Der Zweck der beiden gegenüberliegenden Ausbauchungen 6 besteht darin, den erforderlichen Platz für ein nicht näher veranschaulichtes Tauchrohr für die Zufuhr der Metallschmelze zu schaffen.

Wie aus der Figur 3 näher hervorgeht, weist jede Breitseitenwand 2 eine den Formhohlraum 4 begrenzende Kupferplatte 8 und eine stählerne Stützplatte 9 auf. In der Kupferplatte 8 sind, wie auch die ohne die Stützplatte 8 gezeichnete Figur 2 erkennen läßt, parallel zur Gießrichtung GR verlaufende, durch die Stützplatte 9 abgedeckte und mit Kühlwasser beaufschlagbare nutenartige Kühlmittelkanäle 10 vorgesehen.

Desweiteren lassen die Figuren 2 und 3 erkennen, daß sich parallel zu den Kühlmittelkanälen 10 ebenfalls mit Kühlwasser beaufschlagbare Kühlbohrungen 11 erstrecken. Die Kühlbohrungen 11 verlaufen in den vertikalen Querschnittsebenen QE von Metallbolzen 12 aus CuNi30Mn1Fe, welche mittels des Bolzenschweißverfahrens unter Verwendung von Nickelringen 13 als Schweißzusatzwerkstoff an der Rückseite 14 der Kupferplatte 8 befestigt sind. Die Metallbolzen 12 durchsetzen Bohrungen 15 in der Stützplatte 9. Durch Aufschrauben von Muttern 16 auf die Gewindeenden 17 der Metallbolzen 12 wird die Kupferplatte 8 an die Stützplatte 9 herangezogen und an dieser festgelegt. Die Muttern 16 liegen in erweiterten Endabschnitten 18 der Bohrungen 15.

Die Kühlmitteleinspeisung in die Kühlbohrungen 11 erfolgt über die Kühlmittelkanäle 10, und zwar zweckmäßig, wie die Figur 2 zeigt, über einen Abzweig 19 zwischen einer Kühlbohrung 11 und dem benachbarten Kühlmittelkanal 10.

Die Figur 3 läßt ferner erkennen, daß die Kühlmittelkanäle 10 neben den Querschnittsebenen QE der Metallbolzen 12 tiefer als die anderen Kühlmittelkanäle 10 ausgebildet sind.

Die Anordnung von Kühlmittelkanälen 10 und Kühlbohrungen 11 in einer Kupferplatte 8 erfolgt dann, wenn die Kupferplatte 8 eine ausreichende Dicke D besitzt.

Gelangt hingegen eine demgegenüber dünnere Kupferplatte 8a zur Anwendung , werden Kühlmittelkanäle 10a gemäß Figur 4 in die Stützplatte 9a eingearbeitet und durch die Kupferplatte 8a beim Festlegen der Kupferplatte 8a an der Stützplatte 9a mit Hilfe der Metallbolzen 12 abgedeckt.

## Patentansprüche

1. Flüssigkeitsgekühlte Kokille zum Stranggießen von dünnen Stahlbrammen, deren Querschnittslänge ein Mehrfaches der Querschnittsbreite beträgt, welche zwei einander gegenüberliegende, jeweils eine Kupferplatte (8, 8a) und eine Stützplatte (9, 9a) aufweisende Breitseitenwände (2) und die Strangbreite begrenzende Schmalseitenwände (3) umfaßt, wobei die den Formhohlraum (4) begrenzenden Kupferplatten (8, 8a) mittels Metallbolzen (12) aus einer CuNiFe-Legierung an den Stützplatten (9, 9a) lösbar befestigt und die Metallbolzen (12) auf die Kupferplatten (8, 8a) geschweißt sind.

2. Kokille nach Anspruch 1, **dadurch gekennzeichnet**, dass den Metallbolzen (12) aus einer CuNiFe-Legierung Mn hinzulegiert ist, daß sich eine Zusammensetzung von CuNi30Mn1Fe ergibt.

3. Kokille nach Anspruch 1 oder 2, **dadurch gekennzeichnet**, daß die Metallbolzen (12) mittels Bolzenschweißverfahren an den Kupferplatten (8, 8a) befestigt sind.

4. Kokille nach einem der Ansprüche 1 bis 3, **dadurch gekennzeichnet**, daß die Metallbolzen (12) unter Verwendung eines Schweißzusatzwerkstoffs (13) auf die Kupferplatten (8, 8a) geschweißt sind.

5. Kokille nach Anspruch 4, **dadurch gekennzeichnet**, daß der Schweißzusatzwerkstoff (13) Nickel ist.

6. Kokille nach einem der Ansprüche 1 bis 5, **dadurch gekennzeichnet**, daß die Kupferplatten (8) der Breitseitenwände (2) parallel zur Gießrichtung verlaufende, durch die Stützplatten (9) abgedeckte nutenartige Kühlmittelkanäle (10) aufweisen.

7. Kokille nach einem der Ansprüche 1 bis 6, **dadurch gekennzeichnet**, daß die Kupferplatten (8) neben den Kühlmittelkanälen (10) parallel zur Gießrichtung (GR) verlaufende und in den vertikalen Querschnittsebenen (QE) der Metallbolzen (12) sich erstreckende Kühlbohrungen (11) aufweisen.

8. Kokille nach Anspruch 7, **dadurch gekennzeichnet**, daß die Kühlbohrungen (11) im Badspiegelbereich angeordnet sind.

9. Kokille nach einem der Ansprüche 1 bis 5, **dadurch gekennzeichnet**, daß die Stützplatten (9a) parallel zur Gießrichtung (GR) verlaufende, durch die Kupferplatten (8a) abgedeckte nutenartige Kühlmittelkanäle (10a) aufweisen.

10. Kokille nach einem der Ansprüche 1 bis 9, **dadurch gekennzeichnet**, daß der Querschnitt des Formhohlraums (4) am eingießseitigen Ende (5) größer ist als am strangaustrittsseitigen Ende (7).

11. Kokille nach einem der Ansprüche 1 bis 10, **dadurch gekennzeichnet**, daß der Formhohlraum (4) eine mehrfache Konizität aufweist.

12. Kokille nach einem der Ansprüche 1 bis 11, **dadurch gekennzeichnet**, daß der Formhohlraum (4) am eingießseitigen Ende (5) wenigstens eine Ausbauchung (6) besitzt, die sich in Gießrichtung (GR) verkleinert.

## Claims

1. Liquid-cooled chill for continuous casting of thin steel slabs whose cross-section length is a multiple of the cross-section breadth, which chill comprises two facing broad side walls (2) each exhibiting a copper plate (8, 8a) and a supporting plate (9, 9a), and narrow side walls (3) bounding the continuous casting breadth, whereby the copper plates (8, 8a) bounding the mould cavity (4) are fixed detachably to the supporting plates (9, 9a) by means of metal studs (12) made of a CuNiFe alloy and the metal studs (12) are welded on to the copper plates (8, 8a).

2. Chill according to claim 1, characterised in that Mn is alloyed with the metal studs (12) made of a CuNiFe alloy, resulting in a composition of CuNi30Mn1Fe.

3. Chill according to claim 1 or 2, characterised in that the metal studs (12) are fixed to the copper plates (8, 8a) by means of the stud welding method.

4. Chill according to one of claims 1 to 3, characterised in that the metal studs (12) are welded on to the copper plates (8, 8a) using a welding additive (13).

5. Chill according to claim 4, characterised in that the welding additive (13) is nickel.

6. Chill according to one of claims 1 to 5, characterised in that the copper plates (8) of the broad side walls (2) exhibit slot-like coolant channels (10) running parallel to the casting direction and covered by the supporting plates (9).

7. Chill according to one of claims 1 to 6, characterised in that beside the coolant channels (10) the copper plates (8) exhibit cooling bores (11) running parallel to the casting direction (GR) and extending in the vertical cross-section planes (QE) of the metal studs (12).

8. Chill according to claim 7, characterised in that the cooling bores (11) are disposed in the bath surface area.

9. Chill according to one of claims 1 to 5, characterised in that the supporting plates (9a) exhibit slot-like coolant channels (10a) running parallel to the casting direction (GR) and covered by the copper plates (8a).

10. Chill according to one of claims 1 to 9, characterised in that the cross-section of the mould cavity (4) at the pouring end (5) is larger than at the casting exit end (7).

11. Chill according to one of claims 1 to 10, characterised in that the mould cavity (4) exhibits a multiple conicity.

12. Chill according to one of claims 1 to 11, characterised in that the mould cavity (4) at the pouring end (5) has at least one bulge (6) which becomes smaller in the casting direction (GR).

## Revendications

1. Coquille à refroidissement liquide pour la coulée en continu de brames d'acier dont la longueur de la section correspond à un multiple de -la largeur, comprenant deux parois de grand côté (2), opposées, ayant à chaque fois une plaque de cuivre (8, Sa) et une plaque de support (9, 9a) et deux petits côtés (3) délimitant la largeur de coulée, les plaques de cuivre (8, 8a) délimitant la cavité (4) étant fixées de manière amovible à l'aide de boulons métalliques (12) en un alliage CuNiFe sur les plaques de support (9, 9a) et les boulons métalliques (12) étant soudés sur les plaques en cuivre (8, 8a).

2. Coquille selon la revendication 1,
caractérisée en ce qu'
au boulon métallique (12) en un alliage CuNiFe, on ajoute Mn pour obtenir une composition de CuNiFe30MnaFe.

3. Coquille selon les revendications 1 ou 2,
caractérisée en ce que
les boulons métalliques (12) sont fixés aux plaques en cuivre (8, 8a) par soudage des boulons.

4. Coquille selon l'une des revendications 1 à 3,
caractérisée en ce que
les boulons métalliques (12) sont soudés sur des plaques en cuivre (8, 8a) en utilisant un additif de soudage (13).

5. Coquille selon la revendication 4,
caractérisée en ce que
l'additif de soudage (13) est du nickel.

6. Coquille selon l'une des revendications 1 à 5,
caractérisée en ce que
les plaques en cuivre (8) des grands côtés (2) sont parallèles à la direction de coulée et possèdent des canaux d'agent de refroidissement (10), en forme de rainures recouvertes par les plaques de support (9).

7. Coquille selon l'une des revendications 1 à 6,
caractérisée en ce que
les plaques en cuivre (8) sont parallèles à la direction de coulée (GR) comme les canaux d'agent de refroidissement (10) et présentent des perçages de refroidissement (11) s'étendant dans les plans de coupe verticaux (QE) des boulons métalliques (12).

8. Coquille selon la revendication 7,
caractérisée en ce que
les perçages de refroidissement (11) sont prévus dans la zone du niveau du bain.

9. Coquille selon l'une des revendications 1 à 5,
caractérisée en ce que
les plaques de support (9a) présentent des- canaux d'agent de refroidissement (10a) en forme de rainures, parallèles à la direction de coulée (GR) et recouverts par les plaques en cuivre (8a).

10. Coquille selon l'une des revendications 1 à 9,
caractérisée en ce que
la section de la cavité (4) à l'extrémité d'entrée de coulée (5) est supérieure à celle à l'extrémité (7) de sortie du cordon de coulée.

11. Coquille selon l'une des revendications 1 à-10,
caractérisée en ce que
la cavité (4) présente une conicité multiple.

12. Coquille selon l'une des revendications 1 à 11,
caractérisée en ce que
la cavité (4) présente à l'extrémité d'entrée de coulée (5) au moins une partie évasée (6) qui diminue dans la direction de coulée (GR).
